# EUROPÄISCHE PATENTSCHRIFT

(11) **EP 0 312 725 B1**
(45) Veröffentlichungstag und Bekanntmachung des Hinweises auf die Patenterteilung: **08.05.1991**
(21) Anmeldenummer: 88113054.6
(22) Anmeldetag: 11.08.1988
(51) Int. Cl.: B65D 47/18

(54) **Tropferflasche und Verfahren zu ihrer Herstellung**
Drop dispersing bottle and process for making it
Bouteile compte-gouttes et procédé pour sa fabrication

(30) Priorität: 23.10.1987 DE 3735909
(43) Veröffentlichungstag der Anmeldung: 26.04.1989
(73) Patentinhaber: Hansen, Bernd, Dipl.-Ing., D-74429 Sulzbach-Laufen (DE)
(72) Erfinder: Hansen, Bernd, Dipl.-Ing., D-74429 Sulzbach-Laufen (DE)
(74) Vertreter: Patentanwälte Bartels und Partner

(56) Entgegenhaltungen:
- US-A- 2 097 912
- US-A- 3 488 803
- US-A- 4 655 355

## Beschreibung

Die Erfindung betrifft eine Tropferflasche, welche die Merkmale des Oberfegriffes des Anspruches 1 aufweist, sowie ein Verfahren zu ihrer Herstellung.

Bei einer bekannten Tropferflasche ist der Kopf der blasgeformten Flasche mit einem kalibrierten Sitz versehen, in den ein spritzgegossenes Tropfereinsatzteil eingesetzt wird. Bei einer andern bekannten, aus einem Schlauch aus heißsiegelfähigem Kunststoff hergestellten Tropferflasche ist in den Flaschenkopf ein Tropfer eingebettet, der in bekannter Weise (DE-OS 30 33 821) statt eines Gummiverschlußstopfens in den Flaschenkopf eingesetzt worden ist, ehe letzterer geformt wurde. Bei beiden Flaschen erhöht der Tropfer nicht nur die Fertigungskosten, sondern auch die Kosten für die Herstellung der Flasche erheblich. Außerdem ist es schwierig, eine völlige Sterilität der Tropferflasche zu gewährleisten.

Es ist ferner eine Tropferflasche der eingangs genannten Art bekannt (US-A-2 097 912), deren Hals als Tropfer ausgebildet ist. Der durch die Innenwand des Halses begrenzte Kanal verjüngt sich zunächst leicht in der Ausfließrichtung, hat in einem Mittelabschnitt einen konstanten Durchmesser und erweitert sich dann zum Tropfrand hin mit einem Konuswinkel von mehr als 90°. Für die Tropfenbildung ist hierbei der sich in der Ausfließrichtung konisch erweiternde Endabschnitt und eine zusammen mit dieser Konusfläche die Tropfkante bildende äußere konische Fläche verantwortlich, wobei der große Konuswinkel des Endabschnittes der Oberflächenspannung der Flüssigkeit entgegenwirken und eine gleichmäßige Flüssigkeitszufuhr zur Tropfkante sicherstellen soll. Damit eine Abgabe der Flüssigkeit in einzelnen Tropfen erfolgen kann, darf während des Ausgießvorganges nur ein geringer Teil der freien Querschnittsfläche des mittleren Abschnittes mit der Flüssigkeit gefüllt sein. Die Handhabung der Flasche bei der tropfenweisen Abgabe der Flüssigkeit bedarf deshalb einer hohen Sorgfalt, was in vielen Fällen störend ist oder sogar nicht hingenommen werden kann.

Der Erfindung liegt die Aufgabe zugrunde eine Tropferflasche zu schaffen, die problemlos steril hergestellt und gefüllt werden kann, bei der tropfenweisen Abgabe der in ihr enthaltenen Flüssigkeit leicht zu handhaben ist zuverlässig die Tropfengröße konstant hält und dennoch kostengünstig hergestellt werden kann. Außerdem liegt der Erfindung die Aufgabe zugrunde, ein Verfahren zur Herstellung einer solchen Tropferflasche anzugeben.

Hinsichtlich der Tropferflasche wird diese Aufgabe durch die Merkmale des Anspruches 1 gelöst. Eine derartige Tropferflasche kann nämlich, da sie aus einem heißsiegelfähigen Kunststoff besteht und der Tropfer zusammen mit der Flasche geformt werden kann, ebenso kostengünstig wie eine Flasche ohne Tropfer vollständig steril hergestellt und gefüllt werden. Durch die Form des Kanales des Tropfers ist ferner sichergestellt, daß in jeder Neigungslage der Tropferflasche die Flüssigkeit in Tropfen gleicher Größe abgegeben wird. Die Handhabung ist deshalb völlig problemlos.

Bei einer bevorzugten Ausführungsform hat der Tropfer eine Form gemäß Anspruch 2.

Vorteilhafterweise ist an den Tropfer ein Verschlußteil angeformt, da dann zum einen die Flasche zum frühestmöglichen Zeitpunkt verschlossen wird und zum anderen nicht die Gefahr besteht, daß die Flasche unbeabsichtigt geöffnet wird. Um dennoch ohne Schwierigkeiten die Flasche öffnen zu können, ist vorzugsweise wie an sich bekannt (US-A-4,655,355) eine Sollbruchstelle zwischen dem Verschlußteil und dem Flaschenhals vorgesehen. Bei einer Ausbildung des Verschlußteils gemäß Anspruch 5 kann dieser mit Hilfe einer Verschlußkappe leicht abgebrochen werden, wobei die Sollbruchstelle so ausgebildet sein kann, daß keine scharfen Kanten entstehen. Vorteilhaft ist ferner, daß keine zusätzlichen Werkzeuge zur Verfügung stehen müssen, um die Flasche zu öffnen.

Hinsichtlich des Verfahrens zur Herstellung der Flasche wird die erfindungsgemäße Aufgabe durch die Merkmale des Anspruches 6 gelöst. Sowohl die Herstellung der Flasche aus einem Schlauch aus heißsiegelbarem Kunststoff als auch die Formung eines Tropfers aus einem kalibrierten Teil des Flaschenkopfes sind kostengünstige Arbeitsschritte. Außerdem kann zwischen den einzelnen, der Formung der Flasche und ihres Kopfes dienenden Arbeitsschritten die Flasche gefüllt werden, so daß es das erfindungsgemäße Verfahren erlaubt, in einem einzigen Arbeitsgang einen sterilen Behälter herzustellen, zu Füllen, den Tropfer anzuformen und zu verschließen, ohne daß zusätzliche Teile benötigt werden.

Vorteilhafte Ausgestaltungen des erfindungsgemäßen Verfahrens sind Gegenstand der Ansprüche 7 bis 10.

Im folgenden ist die Erfindung anhand eines in der Zeichnung dargestellten Ausführungsbeispiels im einzelnen erläutert. Es zeigen
Fig. 1 eine Ansicht des Ausführungsbeispiels im verkaufsfertigen Zustand,
Fig. 2 eine vergrößert und teils im Schnitt dargestellte Ansicht des Flaschenkopfes des Ausführungsbeispiels mit je einer Hälfte von zwei unterschiedlich ausgebildeten Verschlußkappen.

Eine als Ampulle für ein flüssiges Medikament dienende Tropferflasche weist, wie Fig. 1 zeigt, einen zylindrischen Flaschenkörper 1 auf, dessen Boden leicht nach innen gewölbt ist. Der Flaschenkopf schließt sich zentrisch an den Flaschenkörper 1 mit einem ersten zylindrischen Abschnitt 2 an.

Auf diesen folgt ein im Durchmesser größerer, zweiter zylindrischer Abschnitt 3, der mit einem Außengewinde 4 versehen ist. Zwischen zwei aufeinander folgenden Gängen dieses Außengewindes 4 ist ein parallel zur Längsachse des Flaschenkopfes verlaufender Stopp-Steg 5 vorgesehen. Gegenüber diesem, um 180° versetzt, ist ein nicht dargestellter Brems-Steg angeordnet, dessen Länge jedoch nur gleich der halben Ganghöhe des Außengewindes 4 ist.

Der zweite zylindrische Abschnitt 3 geht in einen dritten Abschnitt 6 des Flaschenkopfes über, dessen Durchmesser nur etwa halb so groß ist wie derjenige des ersten zylindrischen Abschnittes 2. Dieser dritte Abschnitt 6 bildet im Anschluß an eine zylindrische Ringzone eine kegelstumpfförmige Zone, die sich gegen das freie Ende des Flaschenkopfes hin verjüngt und einen Teil eines als Ganzes mit 7 bezeichneten Tropfers bildet. Der einstückig mit dem Flaschenkopf ausgebildete Tropfer 7 weist im Anschluß an den dritten Abschnitt 6 einen sich zum freien Ende hin erweiternden konischen Abschnitt 8 auf. Nicht nur die Außenmantelfläche, sondern auch die Innenmantelfläche des konischen Abschnittes 8 haben einen Konuswinkel von etwa 10°. Der von der Innenmantelfläche des konischen Abschnittes 8 gebildete, kalibrierte Kanal 8′ hat dort, wo er in den Innenraum 6′ des dritten Abschnittes 6 mündet, im Ausführungsbeispiel einen Durchmesser von 0,3 mm. Das andere Ende, an das sich ein kurzer Innenkonus 9 mit einem Konuswinkel von 60° anschließt, hat im Ausführungsbeispiel einen Durchmesser von 1,5 mm. Der konische Abschnitt kann jedoch auch andere Abmessungen aufweisen, weil man ihn an die gewünschte Tropfenbildung der Flüssigkeit anpaßt. Ferner kann man zwischen dem kalibrierten Kanal 8′ und dem Innenraum 6′ einen zylindrischen Kanalabschnitt vorsehen, der vorzugsweise kalibriert ist.

An das dem dritten Abschnitt 6 abgekehrte Ende des Tropfers 7 ist einstückig ein annähernd würfelförmiger Verschlußteil 10 angeformt, welcher das vom Flaschenkörper 1 wegweisende Ende des Tropfers 7 geringfügig übergreift und den Tropfer 7 und damit die gesamte Flasche dicht verschließt. Im Bereich des Übergriffes über den Tropfer 7 ist die Verbindungszone zwischen dem Verschlußteil 10 und dem Tropfen 7 so dünn gewählt, daß hier eine Sollbruchstelle vorhanden ist, längs deren der Verschlußteil 10 vom Tropfer 7 durch eine Drehbewegung abgetrennt werden kann, ohne daß scharfe Kanten entstehen.

Im verkaufsfertigen Zustand ist auf den Flaschenkopf eine ebenfalls aus Kunststoff bestehende Kappe 11 aufgesetzt, die mit einem Innengewinde versehen ist, welches in das Außengewinde 4 des zweiten zylindrischen Abschnittes 3 eingreift. Wie in Fig. 2 rechts dargestellt, verjüngt sich die Kappe 11 im Anschluß an den das Innengewinde aufweisenden, zylindrischen Abschnitt gegen den den Verschlußteil 10 umfaßenden Endabschnitt hin, der an der Außenmantelfläche des Verschlußteiles 10 anliegt und dadurch drehfest mit dem Verschlußteil 10 verbunden ist. Bei einem Drehen der Kappe 11 im Sinne des Abnehmens vom Flaschenkopf wird deshalb der Verschlußteil 10 vom Tropfer 7 getrennt. Man kann aber auch, wie in Fig. 2 links dargestellt, die Kappe so ausbilden, daß sie normalerweise den Verschlußteil 10 überdeckt. Man kann dann den Verschlußteil 10 dadurch vom Tropfer 7 trennen, daß man die Kappe 11 umgekehrt auf den Verschlußteil 11 aufsteckt. Zu diesem Zwecke hat die Kappe in diesem Falle in ihrer Stirnwand eine Vertiefung 12, die in ihrem Querschnitt an die Außenkontur des Verschlußteiles 10 angepaßt ist und wie ein Ringschlüssel die Kappe 11 übergreift.

Die gesamte Flasche wird aus einem extrudierten Schlauch hergestellt, der aus einem heißsiegelbaren Kunststoff besteht. Aus dem Schlauch wird zunächst mit Hilfe von zwei Unterformhälften einer Vorrichtung zum Herstellen, Füllen und Verschließen von Flaschen der Flaschenkörper 1 geformt. Gleichzeitig erhalten der erste zylindrische Abschnitt 2 und der zweite zylindrische Abschnitt 3 des Kopfteils ihre endgültige Form mit Hilfe je eines Backens zweier Kopfformhälften. Im Anschluß hieran wird mittels eines Fülldornes, aus dem ein Kalibrierdorn herausragt, die Flüssigkeit in den Flaschenkörper in der gewünschten Menge eingefüllt. Nunmehr wird der Fülldorn soweit zurückgezogen, daß der Kalibrierdorn im Inneren desjenigen Abschnittes des Schlauches liegt, aus dem der Tropfer 7 mit Hilfe von Kalibrierbacken geformt wird, die nun gegeneinander bewegt werden und dabei zusammen mit dem Kalibrierdorn den Tropfer 7 formen. Als letztes werden der Kalibrierdorn aus dem oberen Schlauchende herausgezogen, danach mittels Formbacken der Kopfformhälften der Verschlußteil 10 geformt und damit die Flasche verschlossen und zum Schluß die Kappe 11 aufgesetzt.

## Patentansprüche

1. Tropferflasche, deren Tropfer (7) einstückig mit dem Flaschenkopf ausgebildet ist und einen sich in der Ausfließrichtung zunächst verjüngenden und dann konisch erweiternden Kanal (6′, 8′) aufweist, dadurch gekennzeichnet, daß
a) sie aus heißsiegelfähigem Kunststoff besteht,
b) der Konuswinkel des sich in der Ausfließrichtung erweiternden Abschnittes (8) wesentlich kleiner ist als der Neigungswinkel gegenüber der Kanalachse des sich in Ausfließrichtung verengenden Abschnittes (6), wobei die sich zwischen dem sich in Ausfließrichtung verengenden Abschnitt (6) und dem sich in Ausfließrichtung erweiternden Abschnitt (8) liegende Verengungsstelle des Kanals (6′, 8′) so dimensioniert ist, daß sie die Tropfen größe mit bestimmt.

2. Tropferflasche nach Anspruch 1, dadurch gekennzeichnet, daß der sich in Ausfließrichtung verengende Abschnitt (6′) des Kanals (6′, 8′) in einem kegelstumpfförmigen Abschnitt (6) des Tropfers (7) vorgesehen ist.

3. Tropferflasche nach Anspruch 2, **dadurch gekennzeichnet**, daß sich an das im Durchmesser größere Ende des konischen Abschnittes (8) ein hohler, vorzugsweise würfelförmiger Verschlußteil (10) anschließt.

4. Tropferflasche nach Anspruch 3, dadurch **gekennzeichnet,** daß zwischen dem Tropfer (7) und dem Verschlußteil (10) eine umlaufende Sollbruchstelle vorgesehen ist.

5. Tropferflasche nach Anspruch 3 oder 4, dadurch **gekennzeichnet,** daß der Verschlußteil (10) eine von der Kreisform abweichende Umfangskontur hat und eine Verschlußkappe (11) mit einer eine drehfeste Verbindung mit dem Verschlußteil (10) ergebenden Innenkontur vorgesehen ist.

6. Verfahren zur Herstellung einer Flasche gemäß Anspruch 1, bei dem ein Schlauch aus einem heißsiegelbaren Kunststoff in eine der Flasche entsprechende Form gebracht und der Flaschenkopf innen zumindest auf einem Teil seiner Länge kalibriert wird, dadurch **gekennzeichnet,** daß ein innen kalibrierter Teil des Flaschenkopfes zu einem Tropfer geformt wird.

7. Verfahren nach Anspruch 6, dadurch **gekennzeichnet,** daß der Tropfer an das dem Flaschenköper abgekehrten Ende eines Abschnittes des Flaschenkopfes angeformt wird, der auf seiner Außenmantelfläche mit einem Gewinde für den Eingriff eines korrespondierenden Gewindes einer Verschlußkappe versehen ist.

8. Verfahren nach Anspruch 6 oder 7, dadurch **gekennzeichnet,** daß an das dem Flaschenkörper abgekehrten Ende des Tropfers ein mit ihm einstückig ausgebildeter Verschlußteil angeformt wird.

9. Verfahren nach Anspruch 8, dadurch **gekennzeichnet,** daß der Übergang vom Tropfer zum Verschlußteil mit einer ringförmigen Zone geringer Wandstärke als Sollbruchstelle versehen wird.

10.Verfahren nach einem der Ansprüche 6 bis 9, dadurch **gekennzeichnet,** daß die Flasche nach der Formung des Flaschenkörpers gefüllt und danach der Tropfer fertiggestellt und an ihn der Verschlußteil angeformt werden.

## Claims

1. Dropper bottle, whereof the dropper (7) is constructed in one piece with the bottle top and comprises a passage (6′, 8′) tapering first of all in the discharge direction and then widening out conically, characterised in that
a) it consists of heat-sealable synthetic material,
b) the cone angle of the section (8) widening out in the discharge direction is substantially less than the angle of inclination of the section (6) narrowing-down in the discharge direction, with respect to the axis of the passage, the narrowed-down point of the passage (6′, 8′) located between the section (6) narrowing-down in the discharge direction and the section (8) widening-out in the discharge direction being dimensioned so that it co-determines the drop size.

2. Dropper bottle according to Claim 1, characterised in that the section (6′) of the passage (6′, 8′) narrowing-down in the discharge direction is provided in a frustoconical section (6) of the dropper (7).

3. Dropper bottle according to Claim 2, characterised in that a hollow, preferably cube-shaped closure part (10) adjoins the end of the conical section (8) of larger diameter.

4. Dropper bottle according to Claim 3, characterised in that provided between the dropper (7) and the closure part (10) is a peripheral predetermined breaking point.

5. Dropper bottle according to Claim 3 or 4, characterised in that the closure part (10) has a peripheral contour varying from a circular shape and a closure cap (11) is provided with an inner contour producing a non-rotary connection to the closure part (10).

6. Method for the production of a bottle according to Claim 1, in which a tube of a heat-sealable synthetic material is placed in a mould corresponding to the bottle and the bottle top is calibrated internally at least on part of its length, characterised in that an internally calibrated part of the bottle top is made into a gropper.

7. Method according to Claim 6, characterised in that the dropper is formed integrally on the end of a section of the bottle top remote from the bottle body, which bottle top is provided on its outer surface with a thread for the engagement of a corresponding thread of a closure cap.

8. Method according to Claim 6 or 7, characterised in that formed integrally on the end of the dropper remote from the bottle body is a closure part constructed in one piece therewith.

9. Method according to Claim 8, characterised in that the transition from the dropper to the closure part is provided with an annular zone of slight wall thickness as a predetermined breaking point.

10. Method according to one of Claims 6 to 9, characterised in that after the formation of the bottle body, the bottle is filled and then the dropper is finished and the closure part is formed integrally thereon.

## Revendications

1. Flacon ou bouteille compte-gouttes dont le dispositif de compte-gouttes (7) est d'une pièce avec la tête du flacon et qui présente un canal d'évacuation (6′, 8′) se rétrécissant d'abord, puis s'évasant en cône, dans la direction d'écoulement, est caractérisé en ce que:
a) il est formé d'une matière thermosoudable, et
b) en ce que l'angle du cône de la section (8) s'évasant dans la direction d'écoulement, est sensiblement plus petit que l'angle d'inclinaison par rapport à l'axe du canal, de la section se rétrécissant dans la direction d'écoulement (6), la disposition étant telle que le rétrécissement (6′, 8′) du canal, situé entre la section se rétrécissant dans la direction d'écoulement (6) et celle s'élargissant dans cette direction (8) est formé de façon à contribuer à dimensionner les gouttes.

2. Flacon compte-gouttes selon la revendication 1 caractérisé en ce que la section (6′) du canal (6′, 8′) qui rétrécit dans la directement d'écoulement du liquide est située dans une section tronconique (6) du compte-gouttes (7).

3. Flacon compte-gouttes selon la revendication 2 caractérisé en ce que, à l'extrémité de plus grand diamètre de la section conique (8) se raccorde un élément de fermeture creux (10), de préférence de forme cubique.

4. Flacon compte-gouttes selon la revendication 3 caractérisé en ce que entre le compte-gouttes (7) et l'élément de fermeture (10) est prévu un point de rupture périphérique.

5. Flacon compte-gouttes selon la revendication 3 ou 4 caractérisé en ce que l'élément de fermeture présente un contour s'écartant de la forme circulaire et en ce que le capuchon de fermeture (11) est pourvu d'un contour intérieur assurant une liaison anti-rotation avec l'élément de fermeture (10).

6. Procédé pour fabriquer un flacon ou une bouteille telle que spécifiée dans la revendication 1 dans lequel on donne à un tuyau en une matière plastique thermosoudable une forme correspondant audit flacon en calibrant la tête du flacon, au moins, interieurement, sur une partie de sa longueur caractérisé en ce que l'on forme une partie calibrée intérieurement de la tête du flacon en compte-gouttes.

7. Procédé selon la revendication 6, caractérisé en ce qu'on forme le compte-gouttes à l'extrémité, d'une section de la tête du flacon opposée au corps de celui-ci qui comporte le long de sa surface extérieure un filetage destiné à coopérer avec le filetage correspondant d'un capuchon de fermeture.

8. Procédé selon la revendication 6 ou 7 caractérisé en ce que l'extrémité du compte-gouttes opposée au corps du flacon se prolonge par un élément de fermeture d'une pièce.

9. Procédé selon la revendication 8 caractérisé en ce que la jonction entre le compte-gouttes et l'élément de fermeture présente une zone annulaire amincie constituant un point prévu ou voulu de rupture.

10. Procédé selon l'une quelconque des revendications 6 à 9, caractérisé en ce que l'on remplit le flacon après que son corps a été formé, puis on termine le compte-gouttes avant de le prolonger par l'élément de fermeture.
